# EUROPÄISCHE PATENTSCHRIFT

(11) **EP 0 588 863 B1**
(45) Veröffentlichungstag und Bekanntmachung des Hinweises auf die Patenterteilung: **31.05.1995**
(21) Anmeldenummer: 92911737.2
(22) Anmeldetag: 12.06.1992
(51) Int. Cl.: H05G 2/00, H01J 35/00

(54) **EINRICHTUNG ZUM ERZEUGEN KURZWELLIGER ELEKTROMAGNETISCHER STRAHLUNG**
DEVICE FOR GENERATING SHORT-WAVE ELECTROMAGNETIC RADIATION
DISPOSITIF GENERATEUR DE RAYONNEMENT ELECTROMAGNETIQUE A ONDES COURTES

(30) Priorität: 14.06.1991 DE 4119729
(43) Veröffentlichungstag der Anmeldung: 30.03.1994
(73) Patentinhaber: Max-Planck-Gesellschaft zur Förderung der Wissenschaften e.V., 80539 München (DE)
(72) Erfinder: BUSCHHORN, Gerd, D-8000 München 40 (DE)
(74) Vertreter: von Bezold, Dieter, Dr.
(86) Internationale Anmeldenummer: EP9201321
(87) Internationale Veröffentlichungsnummer: WO9222993

(56) Entgegenhaltungen:
- EP-A- 0 276 437
- GB-A- 1 546 363
- US-A- 4 894 852
- IEEE TRANSACTIONS ON NUCLEAR SCIENCE, Bd. 30, Nr. 4, 1. August 1983, New York, US, Seiten 3150-3154; R.H. PANTELL et al.: "Characteristics and applications of radiation from channeled particles"
- APPLIED PHYSICS LETTERS. Bd. 57, Nr. 27, 31. Dezember 1990, New York, US, Seiten 2956-2958; H. GENZ et al.: "High intensity electron channeling and perspectives for a bright tunable X-RAY source"
- SOVIET JOURNAL OF QUANTUM ELECTRONICS. Bd. 11, Nr. 11, 1. November 1981, New York, US, Seiten 1405-1421; N.P. KALASHNIKOV et al.: "Spontaneous and stimulated Gamma radiation emitted by relativistic charged channeled particles (Review)"
- INSTRUMENTS AND EXPERIMENTAL TECHNIQUES. Bd. 28, Nr. 3, 1. Mai 1985, New York, US, Seiten 533-535; B.N. KALININ et al.: "Automatic orientation system for single-crystal targets in an electron accelerator"

## Beschreibung

Die vorliegende Erfindung geht aus von einer Einrichtung zum Erzeugen kurzwelliger elektromagnetischer Strahlung, insbesondere im Röntgen- und Gammastrahlungsbereich, durch Wechselwirkung zwischen beschleunigten Ladungsträgern, insbesondere Elektronen oder Positronen, und einem Kristallgitter, mit einer Ladungsträgerquelle zum Erzeugen eines Bündels energiereicher Ladungsträger und mit einer Kristallanordnung, die derart im Wege des Ladungsträgerstrahlbündels angeordnet ist, daß die Ladungsträger das Kristallgitter der Kristallanordnung parallel zu einer vorgegebenen Gitterrichtung durchlaufen ("Kanalisierungs-Bedingung").

Energetische geladene Teilchen, die unter hinreichend kleinem Winkel zu einer Kristallebene oder Kristallachse auf einen geeigneten Einkristall treffen, bewegen sich oszillatorisch längs der betreffenden Gitterrichtung entlang der Kristallebene bzw. Kristallachse (sogenanntes Channeling oder Kanalisieren) und emittieren dabei in Vorwärtsrichtung elektromagnetische Strahlung, deren Energie bei entsprechender Masse und Energie der einfallenden geladenen Teilchen im Röntgen- oder Gammastrahlungsbereich liegt (sogenannte Channeling- oder Kanalisierungsstrahlung). Beispielsweise erzeugen Elektronen mit einer Energie zwischen 20 und 100 MeV in monokristallinem Silizium Röntgenstrahlen mit Energien zwischen etwa 20 und 200 keV.

Bei den üblichen Einrichtungen zur Erzeugung von Kanalisierungsstrahlung wird ein Ladungsträgerstrahl möglichst kleiner Divergenz verwendet, der parallel zu einer ausgewählten Kristallebene bzw. Kristallachse auf einen ebenen Einkristall trifft (Appl. Phys. Lett. **57** (27), 31. Dezember 1990, 2956-2958).

Bei den bekannten Einrichtungen der obengenannten Art wird also möglichst parallele Ladungsträgerstrahlung verwendet und es entsteht ein weitgehend paralleles Bündel elektromagnetischer Strahlung. Für manche Anwendungen werden jedoch deutlich konvergente oder divergente Bündel kurzwelliger elektromagnetischer Strahlung benötigt. Dies bereitet Probleme, da für kurzwellige elektromagnetische Strahlung keine fokussierenden optischen Elemente, wie Linsen, zur Verfügung stehen.

Der vorliegenden Erfindung liegt die Aufgabe zugrunde, eine Einrichtung der oben angegebenen Art derart weiterzubilden, daß mit ihr ein nicht-paralleles, also konvergentes oder divergentes Bündel kurzwelliger elektromagnetischer Strahlung, insbesondere im Röntgen- und Gammastrahlungsbereich, erzeugt werden kann.

Diese Aufgabe wird durch eine Einrichtung zum Erzeugen kurzwelliger elektromagnetischer Strahlung, insbesondere im Röntgen- und Gammastrahlungsbereich, durch Wechselwirkung zwischen beschleunigten Ladungsträgern, insbesondere Elektronen oder Positronen, und einem Kristallgitter, mit einer Ladungsträgerquelle zum Erzeugen eines Bündels energiereicher Ladungsträger und mit einer Kristallanordnung die derart im Wege des Ladungsträgerstrahlbündels angeordnet ist, daß die Ladungsträger das Kristallgitter der Kristallanordnung parallel zu einer vorgegebenen Gitterrichtung (Gitterebene, Gitterachse) durchlaufen ("Kanalisierungs-Bedingung"), gelöst, die dadurch gekennzeichnet ist, daß die Kristallanordnung von den Ladungsträgern in mindestens einer durch die Achse des Ladungsträgerstrahlbündels gehenden Ebene mit Richtungen durchlaufen wird, die im wesentlichen in einem vorgegebenen Punkt konvergieren, und daß die Kristallanordnung auf einem Bogen um den vorgegebenen Punkt so angeordnet ist, daß die Kanalisierungsbedingung für alle Ladungsträgerstrahlwege im wesentlichen erfüllt ist.

Die Einrichtung gemäß der Erfindung gestattet es, ein nichtparalleles Bündel kurzwelliger elektromagnetischer Strahlung, insbesondere im Röntgen- und Gammastrahlungsbereich, mit vorgegebenen Konvergenz- oder Divergenzeigenschaften herzustellen, da die Konvergenz bzw. Divergenz der kurzwelligen elektromagnetischen Strahlung durch die Konvergenz bzw. Divergenz des auf die Kristallanordnung fallenden Ladungsträgerstrahlbündels bestimmt wird, die sich mit teilchenoptischen Mitteln, insbesondere Elektronenlinsen u. dgl. leicht beeinflussen läßt, und sich auch gebogene Einkristallanordnungen ohne größere Schwierigkeiten herstellen lassen. Weiterbildungen der vorliegenden Einrichtung ermöglichen eine Modulation der Intensität bzw. der Konvergenz oder Divergenz des elektromagnetischen Strahlungsbündels.

Mit der Anordnung gemäß Fig. 4 lässt sich auch eine Kristallanordnung, die in zwei Ebenen gekrümmt ist, wie eine Kugelkalotte, die in Kombination mit einem rotationssymmetrisch konvergenten oder divergenten Ladungsträgerstrahlbündel verwendet werden kann, relativ einfach realieren.

Durch gepulstes oder oszillatorisches Biegen des Kristalls bzw. der Kristalle oder der Kristallanordnung oder durch gepulstes oder Oszilllatorisches Drehen der ebenen Segmente der Kristallanordnung gem. Fig. 4 kann die Intensität bzw. Konvergenz/Divergenz des erzeugten kurzwelligen Strahlungsbündels zeitlich und/oder räumlich moduliert und gegebenenfalls mit äußeren Meßbedingungen und/oder entsprechenden Änderungen Konvergenz bzw. Divergenz des Ladungsträgerstrahlbündels synchronisiert werden. Wie in Fig. 4 schematisch dargestellt ist, kann ein von einem Beschleuniger 520 erzeugtes, paralleles Elektronenstrahlbündel 512 durch eine elektronenoptische Zylinderlinse 513 in der Zeichenebene konvergent gemacht werden. Die elektronenoptische Linse ist eine elektromagnetische Linse, die durch ein Stromversorgungsgerät 515 über einen Modulator 517 mit Strom versorgt wird. Der Modulator 517 gestattet es, die Stromstärke und damit den Konvergenzwinkel des Elektronenstrahlbündels 512 zu steuern.

Die einzelnen Kristallsegmente 514a, 514b, ... sind an entsprechenden Stellvorrichtungen 519 gehaltert, so daß der Krümmungsradius der Kristallanordnung 514 verändert werden kann. Wie Fig. 4a zeigt, können die Stellvorrichtungen jeweils eine Steuerkurve 519a enthalten, längs derer das betreffende Kristallsegment 514c verschoben und geschwenkt wird.

Anstelle eines zylindrisch gebogenen Kristalles kann man bei hinreichend kleiner Kristallgröße und -dicke auch einen sphärisch gebogenen Kristall verwenden. In Kombination mit einem rotationssymmetrischen, konvergenten oder divergenten Ladungsträgerstrahlbündel läßt sich dann die Kanalisierungsbedingung rotationssymmetrisch für eine spezielle Kristallachse erfüllen. Entsprechendes gilt selbstverständlich ganz allgemein für Kristalle, die in zwei Richtungen gebogen sind, z. B. ellipsoidförmig.

Der Konvergenz- bzw. Divergenzwinkel des Ladungsträgerstrahlbündels wird im allgemeinen größer als 0,1 mrad, z.B. größer als 0,3 mrad sein. Als monokristallines Kristallmaterial kann z. B. Silicium oder Diamant verwendet werden. Als Ladungsträger werden Elektronen bevorzugt, deren Energien im allgemeinen über 1 MeV, vorzugsweise über 10 MeV betragen werden. Geeignete Kristallrichtungen sind z.B. bei Si die [111] Achse und die [100] Ebene, bei Diamant die [110] Achse. Die Dicke der Kristallanordnung kann zwischen etwa 1 »m und 1 mm liegen. Die angegebenen Materialien und Werte sind nicht einschränkende Beispiele.

Es hat sich als vorteilhaft erwiesen, den Kristall bzw. die Kristalle zu kühlen, z.B. durch flüssigen Stickstoff. Hierdurch lassen sich die Linienhöhe der erzeugten elektromagnetischen Strahlung vergrößern und ihre Linienbreite verringern. Die Kristallanordnung kann hierzu in einem geeigneten Kryostaten 224 angeordnet sein, wie es in Fig. 1 schematisch dargestellt ist.

Im folgenden werden Ausführungsbeispiele der Erfindung unter Bezugnahme auf die Zeichnungen näher erläutert. Es zeigen:
- Figur 1: einen Horizontalschnitt einer Ausführungsform der erfindungsgemäßen Einrichtung zum Erzeugen eines konvergenten Bündels kurzwelliger elektromagnetischer Strahlung;
- Figur 2: einen Vertikalschnitt einer weiteren Ausführungsform der Erfindung zum Erzeugen eines konvergenten Bündels kurzwelliger elektromagnetischer Strahlung;
- Figur 3: einen Horizontalschnitt einer Ausführungsform einer erfindungsgemäßen Einrichtung zum Erzeugen eines divergenten Bündels kurzwelliger elektromagnetischer Strahlung,
- Figur 4: einen Horizontalschnitt einer weiteren Ausführungsform der Erfindung zum Erzeugen eines konvergenten Bündels kurzwelliger elektromagnetischer Strahlung,
- Figur 5: eine schematische Darstellung einer bekannten Einrichtung zum Erzeugen kurzwelliger elektromagnetischer Strahlung durch Kanalisierung;

Figur 5 zeigt eine Channeling- oder Kanalisierungs-Einrichtung üblicher Bauart in Draufsicht. Ein von einer nur schematisch dargestellten Ladungsträgerquelle 10, z.B. einem Beschleuniger, erzeugtes weitestgehend paralleles Ladungsträgerstrahlbündel 12 fällt auf einen ebenen Kristall 14. Die Ladungsträger, z.B. Elektronen, bewegen sich längs einer vorgegebenen Gitterrichtung, also parallel zu einer vorgegebenen Gitterebene oder Gitterachse durch den Kristall und erzeugen dort durch Wechselwirkung mit dem Kristallgitter ein im wesentlichen paralleles Bündel 26 kurzwelliger elektromagnetischer Strahlung, z.B. im Gammastrahlungsbereich. Die Strahlung ist beim planaren Channeling im allgemeinen linear polarisiert. Die Ladungsträger, die den Kristall 14 durchlaufen haben, werden durch einen Ablenkmagnet 18 aus dem Strahlengang des Gammastrahlungsbündels 16 abgelenkt und fallen dann auf einen in Figur 5 nicht dargestellten Auffänger. Bei dieser bekannten Einrichtung sind sowohl das Ladungsträgerbündel 12 als auch das Gammastrahlungsbündel 16 in einer horizontalen und einer vertikalen Ebene im wesentlichen parallel.

Bei der in Figur 1 dargestellten Ausführungsform der Erfindung liefert die nicht dargestellte Ladungsträgerquelle ein in der Zeichenebene konvergentes, in der dazu senkrechten Ebene im wesentlichen paralleles Ladungsträger-, insbesondere Elektronenstrahlbündel 212. Die Elektronenstrahlquelle kann z.B. eine Zylinder-Elektronenlinse enthalten. Im Wege des Elektronenstrahlbündels 212 ist ein plättchenförmiger Einkristall 214 angeordnet, der um eine senkrecht zur Zeichenebene verlaufende Achse zylindrisch gebogen ist (Die Krümmung des Kristalls ist in Fig. 1 sowie in den Figuren 3 und 4 der Deutlichkeit halber stark übertrieben dargestellt). In der Zeichenebene konvergieren also die Richtungen der Elektronenstrahlwege im Kristall in einem vorgegebenen Punkt 220 und der Kristall ist so zylindrisch gebogen, daß die Channeling- oder Kanalisierungsbedingung für alle Ladungsträgerstrahlwege im gebogenen Kristall 214 im wesentlichen erfüllt ist. Die vom Kristall aus in Vorwärtsrichtung der Elektronenstrahlen emittierte Röntgen- oder Gammastrahlung konvergiert also ebenfalls in der Zeichnungsebene und in zu dieser parallelen Ebenen, wobei auf der Krümmungsachse ein Strichfocus entsteht. Das zylindersymmetrisch konvergierende Elektronenstrahlbündel wird, nachdem es den Kristall 214 durchlaufen hat, durch einen Ablenkmagnet 218 abgelenkt und fällt in einen Auffänger 222. Die Krümmungsachse des Kristalles 214 geht also in der Zeichenebene durch den Punkt 220.

Bei der in Figur 2 dargestellten Ausführungsform, die in einer zu Fig. 1 senkrechten Schnittebene dargestellt ist, ist das von der Ladungsträgerquelle erzeugte Ladungsträgerstrahlbündel 312 in zwei zueinander senkrechten Ebenen (also in der Zeichenebene und der zu dieser senkrechten Ebene) konvergent und erzeugt in Kombination mit dem Kristall 314, der bezüglich einer in der Zeichenebene liegenden Achse 319 zylindrisch gekrümmt ist, einen Punkfocus im Punkt 320, da die Kanalisierungsbedingung in allen Ebenen des zylindrisch gekrümmten Kristalles, die durch die Achse 319 gehen (einschließlich der Zeichenebene) im wesentlichen erfüllt ist. Der Ablenkmagnet und der Auffänger, die normalerweise bei einer Einrichtung der vorliegenden Art vorgesehen sind, sind in Fig. 2 und den folgenden Figuren nicht dargestellt.

Bei der Ausführungsform gemäß Figur 3 liefert die nicht dargestellte Ladungsträgerquelle ein divergentes Ladungsträgerstrahlbündel 412. Der Kristall 414 ist dementsprechend zur Ladungsträgerstrahlquelle hin zylindrisch oder rotationssymmetrisch konkav so gekrümmt, daß die Kristallrichtungen (Kristallebenen, Kristallachsen), längs derer die Kanalisierung stattfindet, jeweils parallel zu den einzelnen Ladungsträgerstrahlwegen verlaufen. Der Konvergenzpunkt 420 der Ladungsträgerstrahlrichtungen im Kristall und der gewählten Kristallrichtungen liegt also bei Figur 3 auf der der Ladungsträgerquelle zugewandten Seite des Kristalles und nicht auf der der Ladungsträgerquelle abgewandten Seite des Kristalles wie bei Figur 1 und 2.

Bei der in Figur 4 dargestellten Ausführungsform ist das einfallende Ladungsträgerstrahlbündel 512 wieder in einer oder zwei Ebenen oder rotationssymmetrisch konvergent. Als Kristallanordnung wird hier nicht ein einzelner, entsprechend gebogener Einkristall verwendet sondern eine Mehrzahl von gebogenen oder gegebenenfalls sogar ebenen Einkristallplättchen oder -segmenten 514a, 514b, ... die auf einem Bogen oder einer Kugelfläche um den Konvergenzpunkt 520 angeordnet sind. Wenn die Segmente 514a, ... genügend klein sind, können sie aus ebenen Einkristallstücken bestehen. Es ist außerdem selbstverständlich einfacher, kleinere Kristallplättchen zu biegen als eine große Einkristallplatte.

## Patentansprüche

1. Einrichtung zum Erzeugen kurzwelliger elektromagnetischer Strahlung, insbesondere im Röntgen- und Gammastrahlungsbereich, durch Wechselwirkung zwischen beschleunigten Ladungsträgern, insbesondere Elektronen oder Positronen, und einem Kristallgitter, mit einer Ladungsträgerquelle zum Erzeugen eines Bündels (212, 312, 412, 512) energiereicher Ladungsträger und mit einer Kristallanordnung (214, 314, 414, 514), die derart im Wege des Ladungsträgerstrahlbündels angeordnet ist, daß die Ladungsträger das Kristallgitter der Kristallanordnung parallel zu einer vorgegebenen Gitterrichtung, d.h. der Gitterebene oder der Gitterachse durchlaufen, d.h. die Kanalisierungs-Bedingung, erfüllen **dadurch gekennzeichnet**, daß die Kristallanordnung (214, 314, 414, 514) von den Ladungsträgern in mindestens einer durch die Achse des Ladungsträgerstrahlbündels (212, 312, 412, 512) gehenden Ebene mit Richtungen durchlaufen wird, die im wesentlichen in einem vorgegebenen Punkt (220, 320, 520) konvergieren, und daß die Kristallanordnung auf einem Bogen um den vorgegebenen Punkt so angeordnet ist, daß die Kanalisierungsbedingung für alle Ladungsträgerstrahlwege im wesentlichen erfüllt ist.

2. Einrichtung nach Anspruch 1, **dadurch gekenzeichnet**, daß das auf die Kristallanordnung (214, 314, 514) fallende Ladungsträgerstrahlbündel konvergent ist und daß der vorgegebene Punkt (220, 320, 520) auf der der Ladungsträgerquelle abgewandten Seite der Kristallanordnung liegt.

3. Einrichtung nach Anspruch 2, **dadurch gekennzeichnet**, daß das auf die Kristallanordnung (214, 314, 514) fallende Ladungsträgerstrahlbündel in zwei zueinander senkrechten Ebenen konvergent ist.

4. Einrichtung nach Anspruch 1, **dadurch gekenzeichnet**, daß das auf die Kristallanordnung (414) fallende Ladungsträgerstrahlbündel divergent ist und daß der vorgegebene Punkt (220, 320, 520) auf der der Ladungsträgerquelle zugewandten Seite der Kristallanordnung liegt.

5. Einrichtung nach einem der Ansprüche 1 bis 4, **dadurch gekennzeichnet**, daß die Kristallanordnung aus einem gebogenen Einkristall besteht.

6. Einrichtung nach einem der Anspruch 5, **dadurch gekennzeichnet**, daß der Einkristall zylindrisch gebogen ist.

7. Einrichtung nach einem der Ansprüche 1 bis 4, **dadurch gekennzeichnet,** daß die Kristallanordnung aus mehreren Segmenten (514a, 514b, ..) besteht.

8. Einrichtung nach Anspruch 7, **dadurch gekennzeichnet**, daß die Segmente aus gebogenen Einkristallplättchen bestehen.

9. Einrichtung nach Anspruch 7, **dadurch gekennzeichnet**, daß die Segmente aus ebenen Einkristallplättchen bestehen.

10. Einrichtung nach einem der vorhergehenden Ansprüche, **gekennzeichnet durch** eine Vorrichtung zum Ändern der Krümmung der Kristallanordnung.

11. Einrichtung nach Anspruch 7, **gekennzeichnet durch** eine Vorrichtung zum Schwenken der Segmente der Kristallanordnung.

12. Einrichtung nach einem der vorhergehenden Ansprüche, **gekennzeichnet durch** eine Vorrichtung zum Ändern der Divergenz oder Konvergenz des Ladungsträgerstrahlbündels.

13. Einrichtung nach Anspruch 12, **gekennzeichnet durch** eine Synchronisierung der Divergenz- oder Konvergenzänderungsvorrichtung mit der Krümmungsänderungsvorrichtung oder der Schwenkvorrichtung.

14. Einrichtung nach Anspruch 1, **gekennzeichnet durch** eine Vorrichtung zum Kühlen der Kristallanordnung.

## Claims

1. Device for generating short-wave electromagnetic radiation, in particular in the X-radiation and gamma radiation range, by reciprocal action between accelerated carriers, in particular electrons or positrons, and a crystal lattice, with a carrier source for generating a bundle (212, 312, 412, 512) of high-energy carriers and with a crystal arrangement (214, 314, 414, 514), which is disposed in the path of the carrier ray bundle so that carriers pass through the crystal lattice of the crystal arrangement parallel to a predetermined lattice direction, i.e. to the lattice plane or the lattice axis, i.e. meet the channelling condition, characterised in that the crystal arrangement (214, 314, 414, 514) is passed through by the carriers in at least one plane passing through the axis of the carrier ray bundle (212, 312, 412, 512) in directions, which converge essentially at a predetermined point (220, 320, 520); and that the crystal arrangement is disposed on an arc around the predetermined point so that the channelling condition is essentially met for all carrier paths.

2. Device according to Claim 1, characterised in that the carrier ray bundle falling on the crystal arrangement (214, 314, 514) is convergent; and that the predetermined point (220, 320, 520) lies on the side of the crystal arrangement averted from the carrier source.

3. Device according to Claim 2, characterised in that the carrier ray bundle falling on the crystal arrangement (214, 314, 514) is convergent in two perpendicular planes.

4. Device according to Claim 1, characterised in that the carrier ray bundle falling on the crystal arrangement (414) is divergent; and that the predetermined point (220, 320, 520) lies on the side of the crystal arrangement facing the carrier source.

5. Device according to one of Claims 1 to 4, characterised in that the crystal arrangement consists of a curved single crystal.

6. Device according to Claim 5, characterised in that the single crystal is curved in the form of a cylinder.

7. Device according to one of Claims 1 to 4, characterised in that the crystal arrangement is composed of several segments (514a, 514b, ..).

8. Device according to Claim 7, characterised in that the segments are composed of curved single-crystal slices.

9. Device according to Claim 7, characterised in that the segments are composed of plane single-crystal slices.

10. Device according to one of the preceding claims, characterised by a device for changing the curvature of the crystal arrangement.

11. Device according to Claim 7, characterised by a device for swivelling the segments of the crystal arrangement.

12. Device according to one of the preceding claims, characterised by a device for changing the divergence or convergence of the carrier ray bundle.

13. Device according to Claim 12, characterised by a synchronisation of the device for changing the divergence or convergence with the device for changing the curvature or the swivelling device.

14. Device according to Claim 1, characterised by a device for cooling the crystal arrangement.

## Revendications

1. Dispositif pour la production d'un rayonnement électromagnétique à ondes courtes, notamment dans le domaine des rayons X et des rayons gamma, par interaction entre des porteurs de charge accélérés, en particulier des électrons ou des positrons, et un réseau cristallin, comportant une source de porteurs de charge pour la production d'un faisceau (212,312,412,512) de porteurs de charge à haut niveau d'énergie et un cristal (214,314,414,514) qui est disposé sur le trajet du faisceau de porteurs de charge de telle façon que les porteurs de charge traversent le réseau cristallin du cristal parallèlement à une direction prédéterminée du réseau, c'est-à-dire au plan du réseau ou à l'axe du réseau, c'est-à-dire qu'ils remplissent la condition de canalisation, caractérisé en ce que le cristal (214,314,414,514) est traversé par les porteurs de charge, dans au moins un plan passant par l'axe du faisceau de porteurs de charge (212,312,412,512), suivant des directions qui convergent essentiellement en un point prédéterminé (220,320,520) et en ce que le cristal est disposé suivant une courbe, autour du point prédéterminé, telle que la condition de canalisation soit remplie pratiquement pour tous les trajets des porteurs de charge.

2. Dispositif suivant la revendication 1 caractérisé en ce que le faisceau de porteurs de charge tombant sur le cristal (214,314,514) est convergent et le point prédéterminé (220,320,520) se trouve du côté du cristal qui est opposé à la source de porteurs de charge.

3. Dispositif suivant la revendication 2 caractérisé en ce que le faisceau de porteurs de charge tombant sur le cristal (214,314,514) est convergent dans deux plans perpendiculaires l'un à l'autre.

4. Dispositif suivant la revendication 1 caractérisé en ce que le faisceau de porteurs de charge tombant sur le cristal (414) est divergent et le point prédéterminé (220,320,520) est situé du côté du cristal où se trouve la source de porteurs de charge.

5. Dispositif suivant l'une quelconque des revendications 1 à 4 caractérisé en ce que le cristal est constitué d'un monocristal courbe.

6. Dispositif suivant la revendication 5 caractérisé en ce que le monocristal a une courbure cylindrique.

7. Dispositif suivant l'une quelconque des revendications 1 à 4 caractérisé en ce que le monocristal est constitué de plusieurs segments (514a,514b,...).

8. Dispositif suivant la revendication 7 caractérisé en ce que les segments sont constitués de plaquettes monocristallines courbes.

9. Dispositif suivant la revendication 7 caractérisé en ce que les segments sont constitués de plaquettes monocristallines planes.

10. Dispositif suivant l'une quelconque des revendications précédentes caractérisé en ce qu'il comporte un dispositif pourmodifier la courbure du cristal.

11. Dispositif suivant la revendication 7 caractérisé en ce qu'il comporte un dispositif pour faire pivoter les segments du cristal.

12. Dispositif suivant l'une quelconque des revendications précédentes caractérisé en ce qu'il comporte un dispositif pour modifier la divergence ou la convergence du faisceau de porteurs de charge.

13. Dispositif suivant la revendication 12 caractérisé en ce qu'il comporte une synchronisation du dispositif modifiant la convergence ou la divergence avec le dispositif modifiant la courbure ou le dispositif commandant le pivotement.

14. Dispositif suivant la revendication 1 caractérisé en ce qu'il comporte un dispositif pour refroidir le cristal.
